# EUROPÄISCHE PATENTSCHRIFT

(11) **EP 0 308 534 B1**
(45) Veröffentlichungstag und Bekanntmachung des Hinweises auf die Patenterteilung: **08.04.1992**
(21) Anmeldenummer: 87113964.8
(22) Anmeldetag: 24.09.1987
(51) Int. Cl.: A63H 18/12, A63H 18/16

(54) **Fahrbahnstrecke für frei und/oder spurgebunden fahrende Fahrspielzeuge**
Roadway section for freely-moving or track-bound toy vehicles
Circuit permettant le libre déplacement et/ou le guidage par la piste d'un véhicule jouet

(43) Veröffentlichungstag der Anmeldung: 29.03.1989
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- US-A- 2 717 557
- US-A- 4 078 798

## Beschreibung

Die vorliegende Erfindung betrifft eine Spielanlage mit einer Fahrbahn und mindestens einem darauf angordneten frei und/oder spurgebunden fahrenden Fahrspielzeug mit im Chassis des Fahrspielzeugs angeordnetem elektrischen Antriebsmotor und einer Fahrspielzeug-eigenen Stromquelle, wobei die Fahrbahn mehrere Stromschienen aufweist, die an der Fahrbahn angeordnet sind und an den Plus- bzw. Minus-Pol eines Stromversorgungsgerätes anliegen, wobei am Fahrspielzeug (6) angeordnete Stromabnehmer mit den Stromschienen kontaktieren und wobei eine aufladbare Stromquelle vorgesehen ist, deren Plus-Pol mit dem einen Stromabnehmer und deren Minuspol mit einem weiteren Stromabnehmer des Fahrspielzeugs verbunden ist.

Eine derartige Spielanlage ist bereits in der US-A-4 078 798 beschrieben. Dieses Patent betrifft eine zweispurige und einteilig ausgebildete Fahrbahn mit insgesamt sechs durchgehenden Stromschienen, welche bündig mit der Fahrbahnoberfläche in diese eingebettet sind. Die Stromschienen sind über die gesamte Länge der Fahrbahn durchgehend ausgebildet. Das auf der Fahrbahn zu betreibende Fahrspielzeug greift daher kontinuierlich über dessen Stromabnehmer Strom von den Stromschienen ab. Das Fahrspielzeug besitzt eine Fahrspielzeug-eigene Stromquelle in Form einer Batterie, welche durch den von den Stromschienen über die Stromabnehmer abgenommenen Strom gespeist wird.

Aus der US-A-2 717 557 ist eine Spielanlage mit einer Fahrbahn und darauf befindlichen Fahrspielzeugen bekannt, bei der die Fahrbahn entweder in Fahrtrichtung oder quer zur Fahrtrichtung nebeneinander angeordnete Stromschienenstreifen aufweist, die im Wechsel der Polarität mit einem Stromversorgungsgerät verbunden sind. Sämtliche Stromschienenstreifen sind durch Zwischenschaltung jeweils eines Isolationsstreifens gegeneinander isoliert. Wie aus der Beschreibungseinleitung dieses Patents deutlich wird, soll hierdurch die Zeitspanne, in der der Motor des Spielfahrzeugs mit Strom versorgt wird, verlängert werden, und zwar unabhängig davon, ob die Stromschienenstreifen parallel zur Fahrtrichtung oder quer zur Fahrtrichtung angeordnet sind. Das auf einer solchen Fahrbahn zu betreibende Fahrspielzeug beinhaltet keine eigene Stromquelle.

Die Aufgabe der vorliegenden Erfindung besteht darin, eine gattungsgemäß Fahrbahnstrecke zu schaffen, welche bei minimiertem konstruktiven und/oder herstellungstechnischem Aufwand einen einwandfreien elektrischen Betrieb der Fahrspielzeuge auf der Fahrbahn gewährleistet. Darüber hinaus soll eine Nachrüstung stromloser Fahrbahnen mit Stromschienen in einfacher Weise durchführbar sein.

Diese Aufgabe wird erfindungsgemäß dadurch gelöst, daß
a) die Stromschienen über eine Teillänge der Fahrbahn fest angeordnet sind und
b) die Stromquelle durch einen für Stoßbelastungen ausgelegten Akkumulator gebildet ist.

Auf dieses Weise ist erreicht, daß beim Überfahren der mit Stromschienen ausgerüsteten Fahrbahnstreckenabschnitte jeweils Kontaktierungen mit den Stromabnehmern des Fahrspielzeugs erfolgen und daß weiter über die Dauer dieser Kontaktierungen Aufladungen der Stromquelle bewirkt werden.

Die Erfindung ermöglicht die Verwirklichung einer Spielanlage, bei der mit einfachen, an der Fahrbahn vorzunehmenden Mitteln ein elektrisch angetriebener Betrieb der Fahrspielzeuge durchführbar ist. Dadurch, daß die Stromschienen lediglich über einem Teilbereich der Fahrbahn angeordnet sein müssen, wird eine erhebliche Vereinfachung sowie Verbilligung der Herstellung der Fahrbahn erreicht und die Möglichkeit geschaffen, eine bisher stromlose Fahrbahn nachträglich in einfacher Weise zu "elektrifizieren", in dem man die Fahrbahn nachträglich mit kurzen Stromschienenstücken fest verbindet.

Die Erfindung bewirkt, daß beim Überfahren der mit Stromschienen versehenen Abschnitte der Fahrbahn jeweils Kontaktierungen mit den Stromabnehmern des Fahrspielzeugs erfolgen, welche gleichzeitig über die Dauer dieser Kontaktierungen Aufladungen der Fahrspielzeuginternen Stromquelle bewirken.

Zweckmäßigerweise ist die jeweilige Stromschiene lösbar aber fest an den Abschnitten der Fahrbahn befestigt. Dies ist insbesondere dann von Vorteil, wenn die Fahrbahn baukastenmäßig beispielsweise durch eine Vielzahl steckbar verbundener Fahrbahnglieder aufgebaut ist. Die Stromschienen können dann bei der Demontage der Fahrbahn ebenfalls entfernt werden.

Hierzu können zweckmäßigerweise die Stromschienen selbstklebend einzeln mit der Fahrbahn fest verbunden sein. Als lösbare Verbindung ist jedoch beispielsweise auch eine Verschraubung denkbar.

Auch besteht die Möglichkeit, die Stromschienen einzeln oder gemeinsam auf einem flexiblen Trägerstreifen aus Isolierwerkstoff, z. B. einem Hartpapier oder einem Kunststoff-Folienstreifen anzuordnen und mittels dieses Trägerstreifens mit der Fahrbahn fest oder lösbar zu verbinden.

Für die Durchführung von Klemmitteln können die Stromschienen Anschnitte aufweisen, die die Randkanten der jeweiligen Stromschiene seitlich überragen.

Diese Anschnitte können zweckmäßigerweise darüber hinaus als Anschlußglieder für mit dem Stromversorgungsgerät und den Stromschienen verbundene elektrische Leiter ausgebildet sein.

Um mechanische Stoßbelastungen der Stromschienen und störende Funkenbildung beim An- bzw. Abfahren der Stromabnehmer durch die Stromschiene zu vermeiden, sind den Stromschienen stirnseitig mit kurzem Abstand als Anlaufkörper dienende stromlose Stromschienenabschnitte vor- und/oder nachgeordnet.

In weiterer Ausgestaltung der erfindungsgemäßen Spielanlage ist vorgesehen, daß die Stromschienen auf der den Stromabnehmern zugewandten Seite mit einer Auflage aus einem gegenüber dem Stromschienenwerkstoff edleren Material zu versehen. Eine solche Auflage kann zweckmäßigerweise durch Kupfer, Nickel oder Gold gebildet sein, die insbesondere galvanisch auf die Stromschiene aufbringbar ist.

Bei Spielanlagen, insbesondere Spielrennbahnen mit zwei nebeneinander ausgebildeten Spuren ist zum Zwecke der Beibehaltung eine richtigen Polarisierung für die Stromschienen vorgesehen, lediglich im Bereich einer Fahrbahn Stromschienen auszubilden und den Stromschienen zur zwangsweisen Überleitung der Fahrspielzeuge Gleitkörper an der Fahrbahn oder den einzelnen Fahrbahnstreckenabschnitten anzuordenen. Als Gleitkörper können schräge oder bogenförmige Seitenwandabschnitte dienen.

Auch ist die Verwendung von Spurnuten zur Hinleitung der Fahrspielzeuge zu den Stromschienen vorgesehen, mit denen Führungsstifte am Fahrspielzeug zur Wirkung kommen. Bei der Verwendung von Spurnuten besteht auch die Möglichkeit, mehrere Stromschienenpaare im Abstand der Fahrbahnen parallel nebeneinander auf der Fahrbahn auszubilden.

Eine weitere Ausgestaltung der vorliegenden Erfindung ist dadurch gekennzeichnet, daß die Fahrbahnstrecke in Fahrrichtung im Abstand hintereinander quer sich erstreckende Stromschienen fest aufweist und die Stromschienen im Wechsel der Polarität mit einem Stromversorgungsgerät verbunden sind. Hierbei ist eine Gleichrichteranordnung zwischen Plus-Pol und dem einen Stromabnehmer des Fahrspielzeugs eingeschaltet. Zweckmäßigerweise sind bei dieser Art der Fahrbahn die Stromabnehmer am Spielfahrzeug in axialer Richtung gegeneinander versetzt ausgebildet.

Als Stromquelle ist ein Ni-Cd-Zellen Akkumulator zu verwenden.

Die Erfindung ist anhand von Ausführungsbeispielen in der Zeichnung erläutert. Hierin bedeuten:
- Fig. 1: eine Fahrbahn, perspektivisch,
- Fig. 2: ein Fahrbahnstreckenglied für Fahrbahnen der Fig. 1, perspektivisch, vergrößert,
- Fig. 3: ein Fahrspielzeug in Seitenansicht,
- Fig. 4: eine Fahrbahn gemäß Fig. 1 in Draufsicht, schematisch,
- Fig. 5: eine Stromschiene in Seitenansicht,
- Fig. 6: Stromschienen mit einem Trägerstreifen im Schnitt,
- Fig. 7: einen Streckenabschnitt der Fig. 1 im Schnitt, verkleinert,
- Fig. 8: eine Schaltung mit Stromabnehmern in Draufsicht,
- Fig. 9: ein Teilstück einer Fahrbahn für Rennfahrspielzeuge gemäß einer anderen Ausführungsform in Draufsicht,
- Fig. 10: ein Teilstück einer Fahrbahn gemäß einer weiteren Ausführung in Draufsicht und
- Fig. 11: ein Teilstück einer Fahrbahn entsprechend einer abgewandelten Ausführung in Draufsicht.

Die Fahrbahn 1 der Fig. 1 ist durch eine Anzahl Fahrbahnstreckenglieder 2 (Fig. 2) gebildet. Die Fahrbahnstreckenglieder 2 weisen zu ihrer Verbindung miteinander Zapfen 3 und zangenartige Ausnehmungen 4 auf, die einander umfassen. Randteile 5 dienen als seitliche Leitwände für Fahrspielzeuge 6 (Fig. 9). Die Fahrbahn 1 ist mit zwei bandförmigen Stromschienen 7 versehen, die fest oder lösbar fest an den Fahrbahnstrekkengliedern 2 angreifen. Die axiale Länge der Stromschienen 7 kann beliebig sein. Zweckmäßig ist die Fahrbahn 1 in Abständen von etwa 1,5 m mit je zwei Stromschienen 7 ausgerüstet. Die Stromschienen können durch Klemmung ihrer Enden an den Fahrbahngliedern 2 (Fig. 1) festgelegt sein. Es besteht aber auch die Möglichkeit, die Stromschienen 7 durch Klebung oder Verschraubung bzw. mittels Klemmglieder an der Fahrbahn 1 zu fixieren. Die Stromschienen 7 weisen hierzu, wie insbesondere in Fig. 4 dargestellt, seitliche Anschnitte 8 mit Lochungen 9 auf, die durch die Klemmglieder (nicht gezeigt) durchgreifbar sind. Die Anschnitte 8 bilden außerdem Anschlußglieder für elektrische Leiter 10, 11, die mit dem Plus- bzw. Minuspol eines Stromversorgungsgerätes 12 (Fig. 4 und 8) in Verbindung stehen, wodurch permanent eine Ladespannung an den Stromschienen 7 anliegt. Das Fahrspielzeug 6 weist eine fahrspielzeugeigene Stromquelle 13, z. B. einen Ni-Cd-Akku auf. Mit der Stromquelle 13 steht in an sich bekannter Weise über einen Schalter 14 ein Antriebsmotor 15 des Fahrspielzeus 6 in Verbindung.

Das Fahrspielzeug 6 ist mit Stromabnehmern 16 versehen, die mit dem Abstand der Stromschienen 7 am Fahrspielzeug chassisfest angeordnet sind. Beim Befahren der Fahrbahn 1 kommen die Stromabnehmer 16 reproduzierbar mit den Stromschienen 7 in Kontakt, wodurch eine Aufladung der Stromquelle 13 für die Dauer der Kontaktierungen herbeigeführt wird. Auf diese Weise ist die Kapazität der Stromquelle 13 zu ununterbrochenen Drehbewegungen des Antriebsmotors 15 periodisch vergrößerbar und das Fahrspielzeug 6 als Dauerläufer auf der Fahrbahn 1 geeignet.

Um mechanische Belastungen der Stromschienen 7 durch die Stromabnehmer 16 zu mindern, sind den Stromschienen 7, wie in Fig. 4 gezeigt, stromlose Stromschienenabschnitte 7ʹ vor- bzw. nachgeordnet, die durch Isolierabschnitte 17 von den Stromschienen 7 getrennt sind. Die vor- bzw. nachgeordneten Stromschienenabschnitte 7ʹ schränken auch die Entstehung von elektrischen Funkenbildungen beim Überfahren der Stromschienen 7 durch die Stromabnehmer 16 ein.

Beim Ausführungsbeispiel der Fig. 9 ist die Fahrbahn 1 für die Verwendung von Rennspielfahrzeugen geeignet. Die Fahrbahn 1 weist in Abständen Stromschienen 7 auf, die über elektrische Leiter 10, 11 mit einem Stromversorgungsgerät 12 in Verbindung stehen. Die Fahrbahn 1 ist zweispurig. Zur Vermeidung von Fehlkontaktierungen der Stromquelle sind den Stromschienen 7 Leitwandungen 18 zugeordnet, die eine Zwangsführung des Fahrspielzeugs 6 auf dem Bereich der Stromschienen 7 einer einzigen Spur vornehmen. Den Leitwandungen 18 sind bogenförmige Übergangsstücke 19 vor- bzw. nachgeschaltet.

Die Fig. 10 zeigt einen Abschnitt einer Fahrbahn aus Fahrbahnstreckenteilen 1ʹ, bei der Spurnuten 20 für Fahrspielzeuge 6 in Anwendung gebracht sind. In die Spurnuten 20 greifen Führungszapfen (nicht gezeigt) des Fahrspielzeugs ein. Die Fahrbahn 1 ist beidseitig einer jeden Spurnut 20 abschnittsweise mit Stromschienen 7 ausgerüstet, die über elektrische Leiter 10, 11 mit einem Stromversorungsgerät 12 verbunden sind. Ein solches Stromversorgungsgerät kann in üblicher Weise einen Transformator und eine Gleichrichtereinrichtung aufweisen. Auch bei dieser Fahrbahn 1 können durch Kontaktierung der Stromschienen 7 mit den am Fahrspielzeug 6 angeordneten Stromabnehmern 16 Aufladungen der Stromquelle 13 erzielt werden.

Beim Ausführungsbeispiel der Fig. 11 ist abweichend die Fahrbahn 1 mit quer zur Fahrrichtung ausgebildeten Stromschienen 7 versehen. Die Polarität der Stromschienen 7 ist so gewählt, daß Minus- und Pluspol jeweils einander folgen. Die Stromschienen 7 liegen an ein Stromversorgungsgerät 12 an. Die Stromabnehmer 16 des Fahrspielzeugs 6 sind über elektrische Leiter 10, 11 unter Zwischenfügung einer Gleichrichterdiode 21 an eine aufladbare Stromquelle 13 und diese über einen Schalter 22 mit einem Antriebsmotor 15 des Fahrspielzeugs 6 verbunden. Über die Dauer von Kontaktierungen der Stromabnehmer 16 mit den streifenförmigen Stromschienen 7 erfolgen impulförmige Aufladungen der Stromquelle 13.

In der Fig. 6 sind Stromschienen 7 gemeinsam auf einem Trägerstreifen 23 aus einem flexiblen Werkstoff, z. B. Hartpapier fest aufgebracht und durch Festlegung des Trägerstreifens 23 an der Fahrbahnstrecke 1 der Stromschienen 7 mit der Fahrbahn 1 verbindbar. Die Festlegung des Trägerstreifens 23 kann einfach durch Klebung erfolgen.

## Patentansprüche

1. Spielanlage mit einer Fahrbahn (1) und mindestens einem darauf angeordneten frei und/oder spurgebunden fahrenden Fahrspielzeug (6) mit im Chassis des Fahrspielzeugs (6) angeordnetem elektrischen Antriebsmotor und einer Fahrspielzeug-eigenen Stromquelle, wobei die Fahrbahn (1) mehrere Stromschienen (7) aufweist, die an der Fahrbahn (1) angeordnet sind und an den Plus bzw. Minus-Pol eines Stromversorgungsgerätes (12) anliegen, wobei am Fahrspielzeug (6) angeordnete Stromabnehmer (16) mit den Stromschienen (7) kontaktieren und wobei eine aufladbare Stromquelle (13) vorgesehen ist, deren Plus-Pol mit dem einen Stromabnehmer und deren Minuspol mit einem weiteren Stromabnehmer des Fahrspielzeugs (6) verbunden ist,
dadurch gekennzeichnet,
daß
a) die Stromschienen (7) über eine Teillänge der Fahrbahn (1) fest angeordnet sind, und
b) die Stromquelle (13) durch einen für Stoßbelastungen ausgelegten Akkumulator gebildet ist.

2. Spielanlage nach Anspruch 1,
dadurch gekennzeichnet,
daß die Stromschienen (7) lösbar aber fest an den Abschnitten der Fahrbahn (1) befestigt sind.

3. Spielanlage nach Anspruch 2,
dadurch gekennzeichnet,
daß die Stromschienen (7) selbstklebend einzeln mit Abschnitten der Fahrbahnstrecke fest verbunden sind.

4. Spielanlage nach Anspruch 2 oder 3,
dadurch gekennzeichnet,
daß die Stromschienen (7) einzeln oder gemeinsam auf einem flexiblen Trägerstreifen (22) aus Isolierwerkstoff fest angeordnet sind und daß der Trägerstreifen (22) mit den Fahrbahnstreckenabschnitten fest oder lösbar verbunden ist.

5. Spielanlage nach den Ansprüchen 1 - 4,
dadurch gekennzeichnet,
daß die Stromschienen (7) die Randkanten seitlich überragende Anschnitte (8) für die Durchführung von Klemmitteln aufweisen.

6. Spielanlage nach Anspruch 5,
dadurch gekennzeichnet,
daß die Anschnitte (8) als Anschlußglieder für mit dem Stromversorgungsgerät (12) und den Stromschienen (7) verbundene elektrische Leiter (10, 11) ausgebildet sind.

7. Spielanlage nach den Ansprüchen 1 - 6,
dadurch gekennzeichnet,
daß den Stromschienen (7) stirnseitig mit kurzem Abstand als Auflauframpen für die Stromabnehmer (16) dienende stromlose Stromschienenabschnitte (7') vorgeordnet und/oder nachgeordnet sind.

8. Spielanlage nach den Ansprüchen 1 - 7 ,
dadurch gekennzeichnet,
daß die Stromschienen (7) auf der den Stromabnehmern (16) zugewandten Seite eine Auflage aus einem gegenüber dem Stromschienenwerkstoff edleren Metall aufweisen.

9. Spielanlage nach Anspruch 8,
dadurch gekennzeichnet,
daß die Auflage durch Kupfer, Nickel oder Gold gebildet ist.

10. Spielanlage nach Anspruch 8 oder 9,
dadurch gekennzeichnet,
daß die Auflage galvanisch auf die Stromschienen (7) aufgebracht ist.

11. Spielanlage nach den Ansprüchen 1 - 10,
dadurch gekennzeichnet,
daß die Fahrbahn aus einer Anzahl steckbar verbundener Fahrbahnstreckenglieder (2) besteht.

12. Spielanlage nach Anspruch 11,
dadurch gekennzeichnet,
daß die Fahrbahnstreckenglieder (2) zwei nebeneinander verlaufende Fahrbahnen bilden, daß die Stromschienen (7) für beide Fahrbahnen auf einer einzigen Fahrbahn angeordnet sind und daß der die Stromschienen (7) aufweisenden einzigen Fahrbahn Leitkörper (19) zur zwangsweisen Überleitung der Fahrspielzeuge auf diese einzige Fahrbahn vor- und nachgeordnet sind.

13. Spielanlage nach Anspruch 12,
dadurch gekennzeichnet,
daß die Leitkörper (19) durch schräge oder bogenförmige Seitenwandabschnitte gebildet sind.

14. Spielanlage nach Anspruch 12,
dadurch gekennzeichnet,
daß als Leitkörper für das Fahrspielzeug (6) Spurnuten (20) für am Fahrspielzeug (6) angeordnete Führungsstifte dienen.

15. Spielanlage nach den Ansprüche 1 - 4,
dadurch gekennzeichnet,
daß die Stromschienen (7) in Fahrtrichtung im Abstand hintereinander quer zur Fahrbahn (1) angeordnet sind, wobei die Stromschienen im Wechsel der Polarität mit dem Stromversorgungsgerät (12) verbunden sind und zwischen Plus-Pol und dem einen Stromabnehmer des Fahrspielzeugs eine Gleichrichteranordnung (21) eingeschaltet ist.

16. Spielanlage nach den Ansprüchen 1 - 4,
dadurch gekennzeichnet,
daß als Stromquelle (13) Ni-Cd-Zellen dienen.

## Claims

1. Toy device having a track (1) and at least one toy vehicle (6) which is disposed thereon so as to travel freely and/or in a track-bound manner with an electric drive motor disposed in the chassis of the toy vehicle (6) and a current source which is peculiar to the toy vehicle, wherein the track (1) comprises a plurality of conductor rails (7) which are disposed on the track (1) and abut against the positive or negative pole of a current supply apparatus (12), wherein current collectors (16) disposed on the toy vehicle (6) contact the conductor rails (7) and wherein a chargeable current source (13) is provided of which the positive pole is connected to one current collector and of which the negative pole is connected to a further current connector of the toy vehicle (6), characterised in that:
a) the conductor rails (7) are rigidly disposed over part of the length of the track (1); and
b) the current source (13) is formed by an accumulator designed for impact loads.

2. Toy device according to Claim 1, characterised in that the conductor rails (7) are secured detachably but in a fixed manner on the sections of the track (1).

3. Toy device according to Claim 2, characterised in that the conductor rails (7) are rigidly connected in a self-clamping manner individually to sections of the track segment.

4. Toy device according to Claim 2 or 3, characterised in that the conductor rails (7) are rigidly disposed individually or jointly on a flexible carrier strip (22) made from insulating material; and in that the carrier strip (22) is rigidly or detachably connected to the track segment sections.

5. Toy device according to any one of Claims 1 to 4, characterised in that the conductor rails (7) comprise notches (8) which laterally project above the edges for the passage of clamping means.

6. Toy device according to Claim 5, characterised in that the notches (8) are in the form of stop members for electrical conductors (10, 11) connected to the current supply apparatus (12) and the conductor rails (7).

7. Toy device according to any one of Claims 1 to 6, characterised in that currentless conductor rail sections (7'), acting as run-up ramps for the current collectors (16), are disposed in front of and/or behind the conductor rails (7) at a short spacing at the front end.

8. Toy device according to any one of Claims 1 to 7, characterised in that the conductor rails (7) comprise a thin layer of a metal which is more noble relative to the material of the conductor rails on the side facing the current collectors (16).

9. Toy device according to Claim 8, characterised in that the thin layer is formed from copper, nickel or gold.

10. Toy device according to Claim 8 or 9, characterised in that the thin layer is applied galvanically to the conductor rails (7).

11. Toy device according to any one of Claims 1 to 10, characterised in that the track comprises a number of track section members (2) which can be plugged into one another.

12. Toy device according to Claim 11, characterised in that the track section members (2) form two tracks which run adjacent one another; in that the conductor rails (7) are disposed on a single track for both tracks; and in that guide members (19) for the compulsory transfer of the toy vehicles onto this single track are disposed in front of and behind the single track comprising the conductor rails (7).

13. Toy device according to Claim 12, characterised in that the guide members (19) are formed by oblique or curved side wall sections.

14. Toy device according to Claim 12, characterised in that track grooves (20) for guide pins disposed on the toy vehicle (6) act as guide members for the toy vehicle (6).

15. Toy device according to any one of Claims 1 to 4, characterised in that the conductor rails (7) are disposed at a distance behind one another in the direction of travel transversely to the track (1), wherein the conductor rails are connected to the current supply apparatus (12) as the polarity changes, and a rectifier device (21) is connected between the positive pole and one current collector of the toy vehicle.

16. Toy device according to any one of Claims 1 to 4, characterised in that nickel cadmium cells act as the current source (13).

## Revendications

1. Installation de jeu comportant une voie de circulation (1) et au moins un véhicule-jouet (6) disposé sur cette voie et circulant librement et/ou en étant lié à une piste, un moteur électrique d'entraînement et une source de courant propre au véhicule-jouet étant disposés dans le châssis de véhicule-jouet (6), la voie (1) comportant plusieurs rails conducteurs (7) qui sont disposés sur la voie (1) et sont raccordés au pôle plus ou moins d'un appareil d'alimentation en courant (12), des organes de prise de courant (16) disposés sur le véhicule-jouet (6) venant en contact avec les rails conducteurs (7) et une source de courant chargeable (13) étant prévue dont le pôle Plus est relié à l'un des organes de prise de courant et dont le pôle Moins est relié à un autre organe de prise de courant du véhicule-jouet (6),
caractérisée en ce que
a) les rails conducteurs (7) sont reliés de façon fixe sur une partie de la longueur de la voie (1) et
b) la source de courant (13) est constituée par un accumulateur adapté aux sollicitations brusques.

2. Installation de jeu selon la revendication 1,
caractérisée en ce que
les rails conducteurs (7) sont reliés de façon démontable mais fixe aux tronçons de la voie (1).

3. Installation de jeu selon la revendication 2,
caractérisée en ce que
les rails conducteurs (7) sont reliés individuellement de façon fixe par auto-adhérence aux tronçons de la voie.

4. Installation de jeu selon la revendication 2 ou 3,
caractérisée en ce que
les rails conducteurs (7) sont disposés individuellement ou en commun de façon fixe sur une bande porteuse souple (22) en matière isolante et la bande porteuse (22) est reliée de façon fixe ou démontable aux tronçons de la voie.

5. Installation de jeu selon l'une des revendications 1 à 4,
caractérisée en ce que
les rails conducteurs (7) possèdent dos appendices (8) faisant saillie latéralement par rapport à leurs faces marginales et destinés à coopérer avec des moyens de serrage.

6. Installation de jeu selon la revendication 5,
caractérisée en ce que
les appendices (8) constituent des organes de connexion pour des conducteurs électriques (10, 11) reliés à l'appareil d'alimentation en courant (12) et aux rails conducteurs (7).

7. Installation de jeu selon l'une des revendications 1 à 6,
caractérisée en ce que
les rails conducteurs (7) sont précédés et/ou suivis frontalement, à courte distance, de tronçons de rail conducteur (7') sans courant qui servent de rampes de frottement pour les organes de prise de courant (16).

8. Installation de jeu selon l'une des revendications 1 à 7,
caractérisée en ce que
les rails conducteurs (7) présentent, sur leur côté tourné vers les organes de prise de courant (16), une couche en un métal plus noble que la matière formant les rails conducteurs.

9. Installation de jeu selon la revendication 8,
caractérisée en ce que
la couche est constituée de cuivre, de nickel ou d'or.

10. Installation de jeu selon la revendication 8 ou 9,
caractérisée en ce que
la couche est appliquée par voie galvanique sur les rails conducteurs (7).

11. Installation de jeu selon l'une des revendications 1 à 10,
caractérisée en ce que
la voie est constituée de plusieurs tronçons de voie (2) assemblés par emboîtement.

12. Installation de jeu selon la revendication 11,
caractérisée en ce que
les tronçons de voie (2) constituent deux voies juxtaposées, que les rails conducteurs (7) associés aux deux voies sont disposés sur une seule voie et que la seule voie portant les rails conducteurs (7) est précédée et suivie d'organes de guidage (19) pour transférer obligatoirement les véhicules-jouets sur cette seule voie.

13. Installation de jeu selon la revendication 12,
caractérisée en ce que
les organes de guidage (19) sont constitués par des éléments de paroi latérale obliques ou arqués.

14. Installation de jeu selon la revendication 12,
caractérisée en ce que
les organes de guidage coopérant avec le véhicule-jouet (6) sont constitués par des rainures de piste (20) associées à des ergots de guidage portés par le véhicule-jouet (6).

15. Installation de jeu selon l'une des revendications 1 à 4,
caractérisée en ce que
les rails conducteurs (7) sont disposés à distance l'un derrière l'autre dans le sens de la circulation, transversalement par rapport à la voie (1), et sont reliés avec changement de polarité à l'appareil d'alimentation en courant (12) et en ce qu'un dispositif redresseur (21) est monté entre le pôle Plus et l'un des organes de prise de courant du véhicule-jouet.

16. Installation de jeu selon l'une des revendications 1 à 4,
caractérisée en ce que
la source de courant (13) est constituée par des piles de Ni-Cd.
